# FASCICULE DE BREVET EUROPEEN

(11) **EP 1 031 533 B1**
(45) Date de publication et mention de la délivrance du brevet: **15.10.2003**
(21) Numéro de dépôt: 99403239.9
(22) Date de dépôt: 21.12.1999
(51) Int. Cl.: B67D 5/02, B67D 5/60

(54) **Système de distribution de liquide et son utilisation pour la distribution d'un liquide ultra-pur**
Flüssigkeitsabgabevorrichtung und Verwendung zum Abgeben einer hochreinen Flüssigkeit
Liquid dispensing device and use for dispensing high purity liquid

(30) Priorité: 26.02.1999 FR 9902467
(43) Date de publication de la demande: 30.08.2000
(73) Titulaire: Air Liquide Electronics Systems, 75007 Paris (FR)
(72) Inventeur: Guarneri, Georges, 38800 Le Pont de Claix (FR)
(74) Mandataire: Vesin, Jacques

(56) Documents cités:
- WO-A-92/05406
- US-A- 5 556 002
- US-A- 5 832 948

## Description

La présente invention est relative à un système de distribution de liquide. Elle s'applique en particulier à la distribution de produits chimiques ultra-purs, notamment destinés à l'industrie micro-électronique.

Les pressions dont il est question ici sont des pressions relatives.

L'évolution rapide de la micro-électronique vers une miniaturisation toujours plus poussée a des conséquences quant à la pureté des produits chimiques utilisés dans diverses phases de la fabrication des circuits intégrés. Il devient maintenant courant pour des produits chimiques comme le peroxyde d'hydrogène, l'ammoniaque, l'acide fluorhydrique de spécifier des teneurs en cations inférieures au ppb (partie par milliard), et des teneurs en particules inférieures à 500 particules de 0,2 micromètres par litre.

Ces produits chimiques liquides dits ultra-purs, utilisés par exemple dans les procédés de nettoyage, sont distribués au-delà d'une certaine consommation par des systèmes de distribution centralisés. Ces systèmes comprennent les fonctions suivantes :
- soutirage du produit à partir d'une source de produit fournisseur, ou réservoir d'alimentation, vers une cuve de stockage, à travers des étages de filtration pour améliorer les spécifications particulaires du produit, avec recirculation éventuelle à travers des étages de filtration pour améliorer les spécifications particulaires du produit tout en maintenant la qualité ionique,;
- distribution du produit à partir de la cuve de stockage vers un réseau utilisateur via un étage de filtration pour améliorer les specifications particulaires du produit.

Différents moyens sont connus pour véhiculer le produit à partir de la cuve de stockage. Ces moyens utilisent soit des pompes, soit la pression, soit le vide, ou encore des combinaisons de ces moyens (voir par exemple les brevets US-A-5 330 072, US-A- 5 417 346 et US-A- 5 772 447).

Ces moyens présentent certains inconvénients :

La distribution pompée génère des particules liées aux variations de pression des pompes, et les pompes posent des problèmes de fiabilité.

La distribution par pression et vide pose des problèmes de fiabilité liés à la non-compatibilité des vannes à membranes dans le système avec le vide, alors que ces vannes à membranes sont les seules compatibles avec les niveaux de pureté exigés.

Les systèmes de distribution classiques à pression utilisent au moins deux cuves de stockage d'un volume unitaire important, correspondant typiquement à la consommation journalière des équipements. Typiquement, les cuves sont au minimum de 200 l. Ceci entraîne des dimensions d'armoire importantes, et les cuves doivent pouvoir supporter la pression de distribution, de l'ordre de 4 bars, ou le vide. Pour cela, dans le cas des produits corrosifs, les matériaux utilisés comprennent une coquille intérieure en matière plastique du type polyéthylène (PE), perfluoroalkoxy (PFA) ou fluororure de polyvinylidène (PVDF), et un renforcement extérieur en fibre de verre ou en acier inoxydable. Cette conception des cuves peut entraîner des contaminations ioniques si les fabrications ne sont pas parfaitement maîtrisées, et des problèmes de sécurité liés à la pressurisation ou au vide pour les cuves de gros volumes.

L'invention a pour but de fournir un système de distribution d'encombrement réduit, relativement facile à fabriquer, minimisant les risques de contamination du liquide et optimisant la sécurité.

A cet effet, l'invention a pour objet un système de distribution de liquide qui comprend :
- un réservoir d'alimentation contenant un liquide à distribuer, muni de moyens de maintien d'un ciel gazeux sous une surpression inférieure à une première pression prédéterminée P1;
- une cuve intermédiaire de stockage munie de moyens de maintien d'un ciel gazeux sous une pression intermédiaire prédéterminée P2 > P1;
- des moyens de transfert du liquide du réservoir d'alimentation à la cuve intermédiaire;
- au moins deux récipients de distribution ayant un volume très inférieur à celui de la cuve intermédiaire, reliés, en parallèle, en amont à une sortie de liquide de cette dernière et en aval à une conduite de distribution du liquide à un réseau utilisateur; et
- des moyens de commande pour appliquer individuellement à chaque récipient soit une pression de distribution P3 > P2, soit une pression de remplissage P4 < P2.

Le système de distribution suivant l'invention peut comporter une ou plusieurs des caractéristiques suivantes, prises isolément ou suivant toutes leurs combinaisons techniquement possibles :
- le système comprend trois récipients de distribution montés en parallèle;
- les moyens de transfert et/ou la conduite de distribution sont équipés de moyens de filtration du liquide;
- lesdits moyens de maintien et lesdits moyens de commande comprennent des sources de gaz d'inertage, notamment d'azote, équipées de moyens de régulation de pression;
- le système de distribution comprend une conduite de recyclage de liquide de la conduite de distribution à l'entrée de la cuve de stockage;
- le système de distribution comprend une conduite de recyclage de liquide du réseau utilisateur à l'entrée de la cuve de stockage;
- chaque récipient de distribution est constitué par un tronçon de tube vertical obturé à son extrémité inférieure par un té d'alimentation et d'évacuation et à son extrémité supérieure par un bouchon équipé d'une entrée de gaz de pressurisation;
- la pression P1 est égale à 100 mbars environ et/ou la pression P2 est comprise entre 100 et 500 mbars environ et/ou la pression P3 est comprise entre 500 mbars et 6 bars environ; et
- les volumes de la cuve de stockage et de chaque récipient de distribution sont respectivement compris entre 200 1 et 5 m³ et entre 1 et 50 1.

L'invention a également pour objet l'utilisation d'un tel système de distribution pour la distribution d'un liquide ultra-pur, notamment de peroxyde d'hydrogène, d'ammoniaque ou d'acide fluorhydrique.

Un exemple de réalisation va maintenant être décrit en regard des dessins annexés, sur lesquels :
- la Figure 1 représente schématiquement un système de distribution de liquide ultra-pur conforme à l'invention; et
- la Figure 2 représente un mode de réalisation avantageux d'une partie du système de la Figure 1.

Le système de distribution représenté sur la Figure 1 est destiné à fournir un liquide ultra-pur à un réseau utilisateur 100. Le système est constitué d'une partie amont d'alimentation 1 et d'une partie aval de distribution 2.

La partie amont comprend, d'amont en aval :
- deux réservoirs ou fûts d'alimentation 3A, 3B, disposés en parallèle et utilisés successivement. Chacun de ces fûts contient le liquide à distribuer, mais n'ayant pas la très basse teneur en particules désirée;
- un dispositif 4 de maintien dans les deux fûts d'une légère surpression gazeuse inférieure à une pression P1 prédéterminée. La pression P1 est typiquement comprise entre 50 et 100 mbar. Le dispositif 4 comprend une alimentation en azote 104, un évent 105 et un régulateur 106 adapté pour relier le ciel gazeux des fûts 3A et 3B soit à la source 104, soit à l'évent 105. Des dispositifs de ce type sont disponibles dans le commerce;
- une pompe de circulation 5;
- un pot dégazeur 6 adapté pour protéger contre l'assèchement les filtres disposés en aval;
- un premier filtre 7;
- un deuxième filtre 8;
- entre les deux filtres 7 et 8, une conduite de piquage 9, équipée d'une vanne, pour le recyclage de liquide dans les fûts 3A et 3B.

On a également représenté, an aval du filtre 8, un bidon de prélèvement 10 servant à effectuer des analyses du liquide véhiculé.

La partie de distribution 2 est constituée, d'amont en aval :
- d'une cuve de stockage 11;
- de deux récipients de distribution 12A, 12B montés en parallèle. Ces récipients sont reliés, en amont, à un tube plongeur 13 de sortie de liquide de la cuve 11 et, en aval, à une conduite 14 de distribution du liquide.

La conduite 14 est équipée de deux filtres 15A, 15B montés en parallèle, puis d'un bidon de prélèvement et d'analyse 16, et elle aboutit au réseau utilisateur 100.

Une conduite 17 piquée sur la conduite 14 en aval des filtres 15A, 15B permet de recycler du liquide à l'entrée de la cuve 11, et une autre conduite 18 permet de recycler du liquide en excès du réseau utilisateur 100 vers le même emplacement.

On a également représenté sur la Figure 1 divers accessoires :
- plusieurs sources 19 d'eau déionisée, servant au rinçage du système;
- une source 20 d'alimentation régulée en azote du ciel gazeux de la cuve 11, et des sources 21A et 21B d'alimentation régulée en azote des récipients 12A et 12B respectivement;
- un compteur de particules 22 branché sur la conduite 14 en aval du piquage 17; et
- un certain nombre de vannes, qui permettent de mettre en oeuvre le fonctionnement qui sera décrit ci-dessous.

Bien entendu, l'installation comporte par ailleurs un certain nombre d'organes de mesure et de commande, connus en soi et qui n'ont pas été' représentés pour la clarté du dessin.

A titre d'exemple, les fûts 3A et 3B peuvent avoir un volume de 100 à 20 000 litres, la cuve 11, réalisée en PE, PFA ou PVDF légèrement renforcée de fibres, un volume de 200 l à 5 m³, et les récipients 12A et 12B un volume très inférieur eu précédent, typiquement de 1 à 50 litres.

Le filtre 7 est un organe de microfiltration à membrane jusqu'à 0,2 µm, le filtre 8 assure une filtration jusqu'à 0,1 µm, et les filtres 15A et 15B une filtration jusqu'à 0,05 µm.

Dans un mode de réalisation particulièrement avantageux représenté à la Figure 2, chaque récipient 12A, 12B est constitué d'un tronçon de tube 23 en PE, PFA ou PVDF non renforcé, dont l'épaisseur est adaptée pour résister à la pression de distribution. Ce tube est disposé verticalement, son extrémité supérieure est obturée par un bouchon 24 relié à la source d'azote associée 21A ou 21B, et son extrémité inférieure est obturée par un second bouchon 25 auquel est raccordé un té de raccordement 26. Les deux branches horizontales de ce té sont reliées respectivement, vers l'amont à une conduite 27 elle-même reliée au tube plongeur 13, et vers l'aval à une conduite 28 elle-même reliée à la conduite 14.

Un tel mode de réalisation est peu coûteux et très fiable, et il en est de même de la cuve 11, qui ne doit supporter que la pression P2, inférieure à 500 mbar.

De plus, l'encombrement de la partie de distribution 2 est particulièrement réduit.

En fonctionnement, le ciel gazeux des fûts 3A et 3B est maintenu en légère surpression, à une pression inférieure à 100 mbar, par le dispositif 4. Le liquide pompé par la pompe 5 traverse les filtres 7 et 8, et une partie du liquide est éventuellement recyclé via la conduite 9. Le liquide non recyclé parvient dans la cuve de stockage 11, via un second tube plongeur 29 qui l'alimente en source.

Le ciel gazeux de cette cuve est constamment maintenu à une pression P2 prédéterminée, inférieure à 500 mbar, par la source 20.

L'un des deux récipients 12A, 12B, par exemple le récipient 12B, est maintenu à une pression P4 positive ou nulle mais inférieure à la pression P2, par sa source d'azote 21B, et sa vanne de sortie est fermée tandis que sa vanne d'entrée est ouverte. L'autre récipient 12A a sa vanne d'entrée fermée, sa vanne de sortie ouverte, et il est maintenu à une pression P3 supérieure à P2 et égale à la pression de distribution par sa source d'azote 21A.

Ainsi, le récipient 12B se remplit pendant que le récipient 12A est utilisé pour la distribution. Lorsque le niveau du liquide dans le récipient 12A est descendu jusqu'à un seuil prédéterminé, les pressions des deux récipients sont inversées, ainsi que l'état de leurs vannes d'entrée et de sortie, de sorte que le récipient 12A se remplit tandis que le récipient 12B se vide dans la conduite de distribution 14.

Le liquide ainsi distribué en continu subit la dernière étape de filtration en 15A et/ou 15B, puis est envoyé par la conduite 14 au réseau utilisateur 100.

Du liquide ultra-pur peut éventuellement être recyclé dans la cuve 11, à partir de la conduite 14 via le piquage 17 et/ou à partir du réseau 100 via la conduite 18.

En variante, il peut être prévu un troisième récipient de distribution, analogue aux récipients 12A, 12B et monté en parallèle avec eux, à titre de récipient de secours.

## Revendications

1. Système de distribution de liquide, **caractérisé en ce qu'**il comprend :
- un réservoir d'alimentation (3A, 3B) contenant un liquide à distribuer, muni de moyens (4) de maintien d'un ciel gazeux sous une surpression inférieure à une première pression prédéterminée P1;
- une cuve intermédiaire de stockage (11) munie de moyens (20) de maintien d'un ciel gazeux sous une pression intermédiaire prédéterminée P2 > P1;
- des moyens (5 à 8) de transfert du liquide du réservoir d'alimentation à la cuve intermédiaire;
- au moins deux récipients de distribution (12A, 12B) ayant un volume très inférieur à celui de la cuve intermédiaire, reliés, en parallèle, en amont à une sortie de liquide (13) de cette dernière et en aval à une conduite (14) de distribution du liquide à un réseau utilisateur (100); et
- des moyens de commande (21A, 21B) pour appliquer individuellement à chaque récipient de distribution soit une pression de distribution P3 > P2, soit une pression de remplissage P4 < P2.

2. Système de distribution de fluide suivant la revendication 1, **caractérisé en ce qu'**il comprend trois récipients de distribution montés en parallèle.

3. Système de distribution de fluide suivant la revendication 1 ou 2, **caractérisé en ce que** les moyens de transfert et/ou la conduite de distribution sont équipés de moyens de filtration du liquide (7, 8, 15A, 15B).

4. Système de distribution de fluide suivant l'une quelconque des revendications 1 à 3, **caractérisé en ce que** lesdits moyens de maintien (4, 20) et lesdits moyens de commande (21A, 21B) comprennent des sources de gaz d'inertage, notamment d'azote, équipées de moyens de régulation de pression.

5. Système de distribution de fluide suivant l'une quelconque des revendications 1 à 4, **caractérisé en ce qu'**il comprend une conduite (17) de recyclage de liquide de la conduite de distribution (14) à l'entrée de la cuve de stockage (11).

6. Système de distribution de fluide suivant l'une quelconque des revendications 1 à 5, **caractérisé en ce qu'**il comprend une conduite (18) de recyclage de liquide du réseau utilisateur (100) à l'entrée de la cuve de stockage (11).

7. Système de distribution de fluide suivant l'une quelconque des revendications 1 à 6, **caractérisé en ce que** chaque récipient de distribution (12A, 12B) est constitué par un tronçon de tube vertical (23) obturé à son extrémité inférieure par un té d'alimentation et d'évacuation (26) et à son extrémité supérieure par un bouchon (24) équipé d'une entrée de gaz de pressurisation.

8. Système de distribution de liquide suivant l'une quelconque des revendications 1 à 7, **caractérisé en ce que** la pression P1 est égale à 100 mbar environ et/ou la pression P2 est comprise entre 100 et 500 mbar environ et/ou la pression P3 est comprise entre 500 mbar et 6 bar environ.

9. Système de distribution de liquide suivant l'une quelconque des revendications 1 à 8, **caractérisé en ce que** les volumes de la cuve de stockage (11) et de chaque récipient de distribution (12A, 12B) sont respectivement compris entre 200 1 et 5 m³ et entre 1 et 50 1.

10. Utilisation d'un système de distribution de liquide suivant l'une quelconque des revendications 1 à 9 pour la distribution d'un liquide ultra-pur, notamment de peroxyde d'hydrogène, d'ammoniaque ou d'acide fluorhydrique.

## Patentansprüche

1. Flüssigkeitsabgabevorrichtung, **dadurch gekennzeichnet, dass** sie Folgendes umfasst:
- einen Versorgungsbehälter (3A, 3B), der eine abzugebende Flüssigkeit enthält, versehen mit Mitteln (4) zum Erhalten eines Gashimmels unter einem Überdruck, der geringer ist als ein erster vorausbestimmter Druck P1;
- einen Lagerzwischenbehälter (11) versehen mit Mitteln (20) zum Erhalten eines Gashimmels unter einem vorausbestimmten Zwischendruck P2 > P1;
- Mittel (5 bis 8) zum Befördern der Flüssigkeit vom Versorgungsbehälter bis zum Zwischenbehälter;
- mindestens zwei Abgabebehälter (12A, 12B), mit einem Volumen, das sehr viel kleiner ist als das des Zwischenbehälters, die parallel stromaufwärts an einen Flüssigkeitsausgang (13) des letzteren und stromabwärts an eine Abgabeleitung (14) der Flüssigkeit an ein Verbrauchernetz (100) angeschlossen sind und
- Steuermittel (21A, 21B), um jeden Abgabebehälter getrennt entweder mit einem Abgabedruck P3 > P2 oder mit einem Fülldruck P4 < P2 zu beaufschlagen.

2. Flüssigkeitsabgabevorrichtung nach Anspruch 1, **dadurch gekennzeichnet, dass** sie drei Abgabebehälter umfasst, die parallel installiert sind.

3. Flüssigkeitsabgabevorrichtung nach Anspruch 1 oder 2, **dadurch gekennzeichnet, dass** die Fördermittel und/oder die Abgabeleitung mit Mitteln zum Filtern der Flüssigkeit (7, 8, 15A, 15B) ausgestattet sind.

4. Flüssigkeitsabgabevorrichtung nach einem der Ansprüche 1 bis 3, **dadurch gekennzeichnet, dass** die Erhaltungsmittel (4, 20) und Steuermittel (21A, 21B) Inertgasquellen umfassen, insbesondere Stickstoff, die mit Druckregelmitteln ausgestattet sind.

5. Flüssigkeitsabgabevorrichtung nach einem der Ansprüche 1 bis 4, **dadurch gekennzeichnet, dass** sie eine Flüssigkeitsrückführungsleitung (17) von der Abgabeleitung (14) zum Eingang des Lagerbehälters (11) umfasst.

6. Flüssigkeitsabgabevorrichtung nach einem der Ansprüche 1 bis 5, **dadurch gekennzeichnet, dass** sie eine Flüssigkeitsrecyclingleitung (18) vom Verbrauchernetz (100) zum Eingang des Lagerbehälters (11) umfasst.

7. Flüssigkeitsabgabevorrichtung nach einem der Ansprüche 1 bis 6, **dadurch gekennzeichnet, dass** jeder Abgabebehälter (12A, 12B) aus einem Abschnitt senkrechtem Rohr (23) besteht, das an seinem unteren Ende von einem Versorgungs- und Entleerungs-T-Stutzen (26) und an seinem oberen Ende von einem Stopfen (24) verschlossen ist, der mit einem Druckbeaufschlagungsgaseinlass ausgestattet ist.

8. Flüssigkeitsabgabevorrichtung nach einem der Ansprüche 1 bis 7, **dadurch gekennzeichnet, dass** der Druck P1 gleich ca. 100 mbar ist und/oder dass der Druck P2 zwischen ca. 100 und 500 mbar und/oder der Druck P3 zwischen ca. 500 mbar und 6 bar liegt.

9. Flüssigkeitsabgabevorrichtung nach einem der Ansprüche 1 bis 8, **dadurch gekennzeichnet, dass** die Volumina des Lagerbehälters (11) und jedes Abgabebehälters (12A, 12B) jeweils zwischen 200 l und 5 m³ und zwischen 1 und 50 l liegen.

10. Verwendung einer Flüssigkeitsabgabevorrichtung nach einem der Ansprüche 1 bis 9 zum Abgeben einer hochreinen Flüssigkeit, insbesondere Wasserstoff-, Ammoniak- oder Flusssäureperoxid.

## Claims

1. Liquid delivery system, **characterized in that** it comprises:
- a feed reservoir (3A, 3B) containing a liquid to be delivered, provided with means (4) for maintaining a gas headspace at an overpressure below a first predetermined pressure P1;
- an intermediate storage tank (11) provided with means (20) for maintaining a gas headspace at a predetermined intermediate pressure P2 > P1;
- means (5 to 8) for transferring the liquid from the feed reservoir to the intermediate tank;
- at least two delivery containers (12A, 12B) having a volume very much less than that of the intermediate tank, the said containers being connected, in parallel, upstream to a liquid outlet (13) of the latter and downstream to a line (14) for delivering the liquid to a user network (100); and
- control means (21A, 21B) for applying, to each delivery container individually, either a delivery pressure P3 > P2 or a fill pressure P4 < P2.

2. Fluid delivery system according to Claim 1, **characterized in that** it comprises three delivery containers mounted in parallel.

3. Fluid delivery system according to Claim 1 or 2, **characterized in that** the transfer means and/or the delivery line are equipped with liquid filtration means (7, 8, 15A, 15B).

4. Fluid delivery system according to any one of Claims 1 to 3, **characterized in that** the said maintaining means (4, 20) and the said control means (21A, 21B) comprise sources of inerting gas, especially nitrogen, the said sources being equipped with pressure regulation means.

5. Fluid delivery system according to any one of Claims 1 to 4, **characterized in that** it includes a line (17) for recycling liquid from the delivery line (14) to the inlet of the storage tank (11).

6. Fluid delivery system according to any one of Claims 1 to 5, **characterized in that** it includes a line (18) for recycling liquid from the user network (100) to the inlet of the storage tank (11).

7. Fluid delivery system according to any one of Claims 1 to 6, **characterized in that** each delivery container (12A, 12B) is formed by a vertical tube portion (23) closed off at its lower end by a feed/discharge tee (26) and at its upper end by a plug (24) equipped with a pressurizing gas inlet.

8. Liquid delivery system according to any one of Claims 1 to 7, **characterized in that** the pressure P1 is equal to 100 mbar approximately and/or the pressure P2 is between 100 and 500 mbar approximately and/or the pressure P3 is between 500 mbar and 6 bar approximately.

9. Liquid delivery system according to any one of Claims 1 to 8, **characterized in that** the volumes of the storage tank (11) and of each delivery container (12A, 12B) are between 200 l and 5 m³ and between 1 and 50 l, respectively.

10. Use of a liquid delivery system according to any one of Claims 1 to 9 for the delivery of an ultrapure liquid, especially hydrogen peroxide, aqueous ammonia or hydrofluoric acid.
